# EUROPÄISCHE PATENTANMELDUNG

(11) **EP 1 724 443 A1**
(43) Veröffentlichungstag der Anmeldung: **22.11.2006**
(21) Anmeldenummer: 05405356.6
(22) Anmeldetag: 20.05.2005
(51) Int. Cl.: F01D 9/04, F01D 25/00, F02C 6/12

(54) **Düsenring**

(71) Anmelder: ABB Turbo Systems AG, 5400 Baden (CH)
(72) Erfinder: Loos, Markus, 5400 Baden (CH); Flury, Balz, 5436 Würenlos (CH); Zehnder, Marcel, 5524 Niederwil (CH); Phillipsen, Bent, 5406 Baden-Rütihof (CH); Schellenberg, Peter, 5408 Ennetbaden (CH)
(74) Vertreter: ABB Patent Attorneys

(57) **Zusammenfassung**

Die zur elastischen Bewegbarkeit der Leitschaufeln (23) des Düsenrings notwendigen Öffnungen (24) in den die Leitschaufeln tragenden Teilen (22) werden mit Abdeckungen (3) verschlossen.

Dadurch kann verhindert werden, dass im Betrieb Abgas über das Gehäuse abströmt und so Energie ungenutzt verloren geht.

## Beschreibung

### Technisches Gebiet

Die Erfindung bezieht sich auf das Gebiet der Abgasturbolader für Brennkraftmaschinen. Die Erfindung betrifft einen Düsenring gemäss dem Oberbegriff des Patentanspruchs 1, welcher das Arbeitsmedium auf die Laufschaufeln der Turbine des Abgasturboladers leitet.

### Stand der Technik

Die Verwendung von Abgasturboladern zur Leistungssteigerung von Brennkraftmaschinen ist heute weit verbreitet. Dabei wird die Abgasturbine des Turboladers mit den Abgasen der Brennkraftmaschine beaufschlagt und deren kinetische Energie zum Ansaugen und Verdichten von Luft für die Brennkraftmaschine verwendet. Im Einströmkanal der Abgasturbine ist dabei koaxial zur Welle der Turbine ein Düsenring angeordnet, welcher die Abgase auf die Schaufeln der Turbine leitet. In Abhängigkeit von der konkreten Betriebssituation und der Zusammensetzung der zum Antrieb der Brennkraftmaschine verwendeten Brennstoffe kommt es in der Abgasturbine früher oder später zu einer Verschmutzung der Laufschaufeln und des Düsenrings, wobei letzterer wesentlich stärker betroffen ist. Im Schwerölbetrieb bildet sich auf dem Düsenring eine harte Schmutzschicht aus. Solche Schmutzablagerungen im Bereich des Düsenrings führen zu einem schlechteren Turbinenwirkungsgrad und demzufolge zur Verringerung der Leistung der Brennkraftmaschine. Ausserdem kommt es im Brennraum zu einer Erhöhung der Abgastemperaturen sowie der Drücke, wodurch die Brennkraftmaschine und insbesondere deren Ventile geschädigt oder gar zerstört werden können. Deshalb müssen die Düsenringe regelmässig von den ihnen anhaftenden Verschmutzungen befreit werden.

Eine Reinigung der Düsenringe in demontiertem Zustand erfordert das Abschalten des Turboladers über einen längeren Zeitraum und ist daher nicht erwünscht. Demzufolge haben sich Reinigungsverfahren durchgesetzt, bei denen der Turbolader in Betrieb bleiben kann und nicht demontiert werden muss. Als geeignete Verfahren zur Beseitigung von Düsenring-Verschmutzungen sind die Nassreinigung mit Wasser und die Trockenreinigung mit einem Granulat bekannt. Die Einspeisung des jeweilige Reinigungsmediums erfolgt stromauf der Abgasturbine, im Bereich der diese mit der Brennkraftmaschine verbindenden Abgasleitung.

Eine Vorrichtung und ein Verfahren zur Nassreinigung des Düsenrings einer Abgasturbolader-Turbine ist in EP 0 781 897 B1 beschrieben. Eine spezielle Ausbildung des Gaseintrittgehäuses ermöglicht das Einspritzen von Wasser in den Bereich unmittelbar vor dem Düsenring. Das relativ kalte Wasser wird nach dem Einspritzen in den Abgasstrom der Brennkraftmaschine von diesem zum Düsenring mitgeführt. Dort trifft es auf die Schmutzablagerungen des Düsenrings, welche durch die Verdampfung des Wassers auf der Oberfläche plötzlich sehr stark abgekühlt werden. Das Wasser dringt in die Schmutzschicht ein und die Ablagerungen werden teils aufgelöst. Durch mehrmaliges Anwenden dieser Thermoschockbehandlung wird ein sauberer Düsenring erreicht.

Das Nassreinigen mit dem relativ kalten Wasser führt zu erheblichen thermischen Belastungen der Turbinenkomponenten. Insbesondere können thermische Spannungen an den Schaufeln den Düsenring beschädigen. Um dies zu verhindern, ist eine Absenkung der Abgastemperatur nötig, wodurch die Brennkraftmaschine nur mit reduzierter Last betrieben werden kann.

Aus dem Stand der Technik ist es bekannt, den die Leitschaufeln des Düsenrings tragende Aussenring zwischen den Leitschaufeln mit Schlitzen zu versehen. Damit werden den einzelnen Leitschaufeln grössere Bewegungsfreiheiten zugestanden, so dass es zu keinen grossen thermischen Spannungen oder gar zu Schaufelbrüchen kommt. Allerdings führen diese Schlitze zu einer unerwünschten Bypass-Strömung, d.h. es wird heisses Abgas über das Turbinengehäuse abgeführt, was zu einem Wirkungsgradverlust des Abgasturboladers und der angeschlossenen Brennkraftmaschine führt.

### Kurze Darstellung der Erfindung

Aufgabe der vorliegenden Erfindung ist es somit, einen Düsenring der eingangs genannten Art zu schaffen, welcher den grossen thermischen Belastungen standhält ohne dabei den Wirkungsgrad des Abgasturboladers negativ zu beinträchtigen.

Erfindungsgemäss werden die zur elastischen Bewegbarkeit der Leitschaufeln des Düsenrings notwendigen Öffnungen in den die Leitschaufeln tragenden Teilen mit Abdeckungen verschlossen. Dadurch kann verhindert werden, dass im Betrieb Abgas über das Gehäuse abströmt und so Energie ungenutzt verloren geht.

Weitere Vorteile ergeben sich aus den abhängigen Ansprüchen.

### Kurze Beschreibung der Zeichnungen

Zum besseren Verständnis und zur lllustration der erzielten Vorteile wird anschliessend die Erfindung anhand der Zeichnungen näher erläutert. Hierbei zeigen:
- Fig. 1: eine schematische Darstellung einer ersten Ausführungsform eines erfindungsgemässen Düsenrings mit einem verkürzten Aussenring und einer Abdeckung,
- Fig. 2: eine schematische Darstellung einer zweiten Ausführungsform eines erfindungsgemässen Düsenrings mit einem Abdeckring,
- Fig. 3: eine Detailansicht einer dritten Ausführungsform des erfindungsgemässen Düsenrings im Normalzustand, und
- Fig. 4: eine Detailansicht der Ausführungsform des erfindungsgemässen Düsenrings nach Fig. 3 unter thermischer Spannung.

### Weg zur Ausführung der Erfindung

Fig. 1 zeigt schematisch einen Teil einer Abgasturbine. Auf einem Schaufelträger 12 sind eine Vielzahl von Turbinenlaufschaufeln 11 angeordnet. Das von einer Brennkraftmaschine auf die Turbine geführte Abgas wird durch einen Strömungskanal über die Leitschaufeln 23 eines Düsenrings auf die Laufschaufeln geführt. Der Strömungskanal wird begrenzt von Turbinengehäuseteilen 42 sowie, im Bereich des Düsenrings, durch einen Innenring 21 und einen Aussenring 22 des Düsenrings. Die Leitschaufeln 23 sind entlang dem Umfang verteilt und zwischen Innenring und Aussenring angeordnet und mit diesen verbunden. Sie können einteilig mit Innenring und Aussenring gefertigt oder aber zusammengesetzt sein.

In der ersten Ausführungsform des erfindungsgemässen Düsenrings gemäss Fig. 1 ist der Aussenring in axialer Richtung kürzer als die Leitschaufeln 23. Im Abströmbereich 25 überragen die Leitschaufeln den Aussenring. Dies ermöglicht eine elastische Verformung der Leitschaufel aufgrund von thermischer Belastung, wie sie etwa bei einem Waschvorgang mit kaltem Wasser auftreten kann. Die im Abströmbereich besonders dünn ausgebildete, von der heissen Abgasströmung aufgeheizte Leitschaufel wird beim Waschen schockartig abgekühlt und zieht sich dabei zusammen. Dank dem freien, unbefestigten äusseren Ende übersteht die Leitschaufel diese Belastung ohne bleibende Verformung. Um im Betrieb die Abgasströmung nicht über die durch den verkürzt ausgeführten Aussenring entstehende Öffnung abströmen zu lassen, wird im Bereich radial ausserhalb des freien Endes der Leitschaufel eine Abdeckung 3 angeordnet. Diese wird beispielsweise zwischen der Turbinenabdeckung 41 und dem Aussenring des Düsenrings eingeklemmt. Alternativ kann die Abdeckung fest mit dem Aussenring verbunden sein, solange durch die Verbindung die Verformbarkeit der Leitschaufel im Abströmbereich nicht beeinträchtigt wird. Die Abdeckung kann bei der Montage mit einem leichten Presssitz auf den Leitschaufeln aufgesetzt werden, ohne dass die obenerwähnte Verformbarkeit dadurch beeinträchtigt würde.

Die axiale Länge der Abdeckung liegt vorteilhafterweise im Bereich zwischen etwa einem Drittel der Schaufellänge bis zu einer Schaufellänge. Damit ist eine genügend grosse Bewegungsfreiheit der Leitschaufel gewährleistet.

Anstelle einer Abdeckung auf der radial äusseren Seite des Düsenrings, kann auch der Innenring entsprechend verkürzt ausgebildet und die Abdeckung im Bereich des Innenrings radial gegen innen ausgerichtet angeordnet sein.

In der zweiten Ausführungsform des erfindungsgemässen Düsenrings gemäss Fig. 2 ist jeweils zwischen zwei Leitschaufeln 23 des Düsenrings ein Schlitz 24 in den Aussenring 22 eingelassen. Bei grosser thermischer Belastung der Leitschaufeln können sich diese dank diesen Schlitzen unabhängig voneinander und vom Aussenring elastisch verformen. Um die Bypass-Strömung über diese Schlitze im Betrieb verhindern zu können, werden die Schlitze erfindungsgemäss mit einem Abdeckring 3 verschlossen. Der Abdeckring wird radial aussen auf den Aussenring aufgeschoben und beeinträchtig dadurch die Bewegungsfreiheit der Leitschaufel und des mit der Leitschaufel verbundenen Teils des Aussenrings nicht. Der Andeckring kann aus Glasfaser- oder Karbonfasermatten gefertigt sein. Um eine gewisse Dehnbarkeit des Abdeckrings zu gewährleisten, kann der Abdeckring als offener Ring (Sprengring) ausgebildet sein. Dadurch lässt er sich mit einem festen Sitz auf den Aussenring des Düsenrings festsitzend aufspannen und lässt zudem eine gewisse Dehnung des Aussenring nach radial aussen zu. Um diese Dehnbarkeit zu gewährleisten, kann der Abdeckring selber auch Schlitze aufweisen, welche allerdings nicht über den Schlitzen im Aussenring zu liegen kommen, um die Abdichtung des Strömungskanals gegen das Turbinengehäuse nicht zu beeinträchtigen. Alternativ zu solchen Schlitzen können im Abdeckring Ausgleichsbogen vorgesehen sein, welche eine kontrollierte Dehnung des Abdeckrings ohne Materialüberbelastung ermöglichen.

Anstelle eines Abdeckrings können die Schlitze auch einzeln mit einer Kunststoffplatte oder einem Metallblech verschlossen oder mit einer keramischen oder metallischen Füllmasse gestopft werden. Wichtig ist dabei wiederum, dass die Bewegungsfreiheit der Leitschaufel nicht beeinträchtig wird. Dies ist jedoch gewährleistet, solange das Blech oder die Füllmasse elastischer ausgebildet sind als die thermisch belasteten Teile des Düsenrings.

Auch bei der zweiten Ausführungsform kann anstelle eines Abdeckrings auf der radial äusseren Seite des Düsenrings, der Innenring entsprechend geschlitzt ausgebildet und der Abdeckring im Bereich des Innenrings radial gegen innen ausgerichtet angeordnet sein.

Eine gegenüber der zweiten Ausführungsform leicht abgeänderte dritte Ausführungsform ist in den Figuren 3 und 4 abgebildet. Fig. 3 zeigt einen Schnitt durch einen Schlitz in dem Aussenring 22. Der Schlitz ist dabei nicht durch die ganze radiale Dicke D₁ des Aussenrings geführt, sondern nur als Ausnehmung bis auf eine Restdicke D₂. Auf diese Weise bleibt zwischen den einzelnen, durch die Schlitze 24 getrennten Segmente des Aussenrings ein dünner äusserer Ring 3 bestehen. Durch die Ausnehmung bis auf eine Restdicke wird die Elastizität des Aussenrings erhöht. Die ausgedünnte Wand lässt sich, wie in Fig. 4 dargestellt, unter thermischer Belastung besser stauchen oder dehnen als die Wand des Aussenrings in voller Stärke. Die Restdicke D₂ liegt dabei vorteilhafterweise im Bereich der Leitschaufeldicke im Abströmbereich oder darunter. So ist gewährleistet, dass im Extremfall nicht die Leitschaufel bricht, sondern die radial ausserhalb der Strömung liegende Wand des Aussenrings.

Eine vierte Ausführungsform sieht vor, dass im Aussenring des Düsenrings eine Ausnehmung vorgesehen ist, welche entlang der Kontur der Leitschaufel geführt ist. Die Ausnehmung kann wiederum bis auf eine Restdicke als Schlitz ausgeführt, oder grossflächig im gesamten Bereich in und um die Kontur der Leitschaufel als Senke mit einer reduzierten Wanddicke ausgebildet sein.

Auch bei der dritten und vierten Ausführungsform kann anstelle des Aussenring der Innenring mit der entsprechenden Schlitzabdeckung gegen radial innen ausgebildet sein.

Der jeweils nicht mit einer der oben beschriebenen Abdeckungen versehene Ring, also etwa der Innenring, wenn der Aussenring mit einer Abdeckung versehen ist, kann ebenfalls einen einzigen Schlitz aufweisen. Eine solche Ausführung als Sprengring hat keinen grossen Einfluss auf die Festigkeit des Düsenrings, hilft aber gewisse Spannungen abzubauen.

### Bezugszeichenliste

- 11: Laufschaufeln der Turbine
- 12: Schaufelträger
- 21: Innenring
- 22: Aussenring
- 23: Leitschaufel
- 24: Schlitze
- 25: Abströmbereich der Leitschaufel
- 3: Abdeckmittel, Abdeckring
- 41: Turbinenabdeckung
- 42: Strömungskanal begrenzende Gehäuseteile

## Patentansprüche

1. Düsenring mit einem Innenring (21) und einem Aussenring (22) sowie einer Vielzahl von Strömungsleitschaufeln (23), wobei die Strömungsleitschaufeln zwischen dem Innenring und dem Aussenring angeordnet und an dem Innenring und dem Aussenring befestigt sind, und der Aussenring derart ausgebildet ist und die Strömungsleitschaufeln derart am Aussenring befestigt sind, dass sich die Leitschaufeln zumindest in einem Abströmbereich (25) der Strömungsleitschaufeln in radialer Richtung elastisch verformen können, **dadurch gekennzeichnet, dass** der Düsenring Abdeckmittel (3) zum Abdecken von radial nach Aussen geführten Öffnungen (24) umfasst.

2. Düsenring nach Anspruch 1, **dadurch gekennzeichnet, dass** der Abströmbereich der Strömungsleitschaufeln den Aussenring überragt, und dass im Bereich radial ausserhalb des den Aussenring überragenden Abströmbereichs-(25) der Strömungsleitschaufeln ein Abdeckring (3) angeordnet ist.

3. Düsenring nach Anspruch 1, **dadurch gekennzeichnet, dass** der Aussenring zwischen den Laufschaufeln Schlitze (24) aufweist, und dass die Schlitze radial nach Aussen mit Abdeckmitteln (3) abgedeckt sind.

4. Düsenring nach Anspruch 3, **dadurch gekennzeichnet, dass** die Schlitze mit einem zumindest abschnittsweise umlaufenden, radial ausserhalb der Schlitze im Aussenring angeordneten Abdeckring (3) abgedeckt sind.

5. Düsenring nach Anspruch 3, **dadurch gekennzeichnet, dass** in den Schlitzen eine Dichtungsmasse angeordnet ist.

6. Düsenring nach Anspruch 3, **dadurch gekennzeichnet, dass** die Schlitze mit aufgeschweissten Blechen abgedeckt sind.

7. Düsenring nach Anspruch 3, **dadurch gekennzeichnet, dass** die Schlitze in radialer Richtung bis auf eine den Schlitz in radiale Richtung abdeckende Restdicke (D₂) in den Aussenring hineinreichen.

8. Düsenring nach Anspruch 1, **dadurch gekennzeichnet, dass** zumindest im Abströmbereich in den Aussenring ein Schlitz eingelassen ist, dass der Schlitz entlang der Leitschaufelkontur geführt ist, und dass der Schlitz bis auf eine den Schlitz in radiale Richtung abdeckende Restdicke in den Aussenring hineinreicht.

9. Düsenring nach einem der Ansprüche 7 oder 8, **dadurch gekennzeichnet, dass** die Restdicke in radialer Richtung der Dicke der Strömungsleitschaufel im Abströmbereich entspricht.

10. Abgasturbolader, umfassend ein durch Abgase einer mit dem Turbolader verbundenen Brennkraftmaschine antreibbares Turbinenrad mit einer Vielzahl von Laufschaufeln, sowie einen die Abgase auf die Laufschaufeln des Turbinenrades leitenden Düsenring gemäss einem der Ansprüche 1 bis 9.
